# EUROPÄISCHE PATENTSCHRIFT

(11) **EP 2 976 477 B1**
(45) Veröffentlichungstag und Bekanntmachung des Hinweises auf die Patenterteilung: **23.02.2022**
(21) Anmeldenummer: 14711916.8
(22) Anmeldetag: 19.03.2014
(51) Int. Cl.: E04H 4/08

(54) **VERFAHREN ZUR HERSTELLUNG EINES LÄNGSRAHMENABSCHNITTS FÜR EIN ÜBERDACHUNGSELEMENT**
METHOD FOR PRODUCING A LONGITUDINAL FRAME SECTION FOR A ROOFING ELEMENT
PROCÉDÉ DE PRODUCTION D'UNE SECTION DE CADRE LONGITUDINAL D'UN ÉLÉMENT DE COUVERTURE

(30) Priorität: 20.03.2013 DE 102013004749
(43) Veröffentlichungstag der Anmeldung: 27.01.2016
(73) Patentinhaber: Jäck, Rainer, 88339 Bad Waldsee (DE)
(72) Erfinder: Jäck, Rainer, 88339 Bad Waldsee (DE)
(74) Vertreter: Otten, Roth, Dobler & Partner mbB Patentanwälte
(86) Internationale Anmeldenummer: PCT/EP2014/000745
(87) Internationale Veröffentlichungsnummer: WO 2014/146787

(56) Entgegenhaltungen:
- CH-A- 277 562
- DE-A1- 2 233 440
- FR-A1- 2 873 395
- FR-A1- 2 900 952
- US-A1- 2004 099 383

## Beschreibung

Die Erfindung betrifft ein Verfahren zur Herstellung eines Längsrahmenabschnitts entsprechend dem Oberbegriff des Anspruchs 1.

Aus dem Stand der Technik sind Überdachungen in Hallencharakter bekannt. Derartige Überdachungen sind meist durch am Boden montierte Laufschienen verschiebbar und weisen verschiedene Formen von Öffnungen an den seitlichen Abschlusstücken, bis hin zu Türen auf. Derartige Schwimmbadabdeckungen bzw. Schwimmbadüberdachungen sind z.B. aus AT 008 466 U2 und DE 195 14 230 C2 bekannt und umfassen einen Rahmen und eine Abschirmung, wobei das Überdachungselement durch an wenigstens zwei gegenüberliegenden Längskanten der Abschirmung angeordnete Längsrahmenabschnitte als gewölbtes Überdachungselement ausgebildet ist und wobei das gewölbte Überdachungselement mit zwei gegenüberliegenden Querkanten auf einen Untergrund aufsetzbar ist.

Die aus dem Stand der Technik bekannten Überdachungen weisen den Nachteil auf, dass diese in der Herstellung aufwändig sind und in der Spannweite auf ca. 5 bis 6 Meter begrenzt sind.

Weiterhin ist aus der FR 2 873 395 A1 ein Schwimmbaddach für niedrige Unterstände bekannt, welches aus Dachelementen besteht, die in Längsrichtung des Schwimmbades nebeneinander angeordnet sind.

Aus der DE 22 33 440 A1 ist eine Hallenkonstruktion bekannt, wobei die Halle unter Führung ihrer Wände in schlitzförmigen Bodentaschen von einer am Hallendach angreifenden Hubvorrichtung frei hängend getragen ist.

Aus der US 2004/099383 A1 ist eine Abdeckungsstruktur für Schwimmbäder bekannt, die sich mindestens für eine Teilweise Öffnung eignet und aus mehreren parallelen Bügelpaaren und verformungsfähigen Platten besteht, wobei die Bügel aus einem gebogenen Profil bestehen, dessen Seitenwände über eine Reihe von parallelen, übereinander gelagerten Führungsrillen verfügen, welche lotrecht zur Fläche des Bügels stehen.

Schließlich ist aus der CH 277 562 A eine Remise mit zwei einander gegenüberstehenden Seitenwänden bekannt, wobei das Dach, welches aus einem festen Teil und einem als Türe dienenden Teil besteht, bogenförmig ausgebildet ist, wobei die Verbindung jeder Seitenwand mit dem festen Teil des Daches durch je eine Profilschiene gebildet ist, die ein den betreffenden Rand der Seitenwand und ein den betreffenden Rand des festen Dachteils aufnehmendes U-Profil aufweist, und wobei das Dach nach einem Kreisbogen gekrümmt ist.

Aufgabe der Erfindung ist es ein Verfahren zur Herstellung eines Längsrahmenabschnitts für ein Überdachungselement vorzuschlagen, welches bei einfachem Aufbau große Spannweiten ermöglicht und bei welchem mit minimalem Materialeinsatz Längsrahmenabschnitte für derartige Überdachungselemente einfach und kostengünstig herstellbar sind und bei welchem eine hohe Maßhaltigkeit der Überdachungselemente erreicht wird. Insbesondere soll auch eine maximale Spannweite von mindestens 10 Metern realisiert werden.

Diese Aufgabe wird durch die kennzeichnenden Merkmale des Anspruchs 1 gelöst. In den jeweiligen Unteransprüchen sind vorteilhafte Weiterbildungen des Gegenstandes des Anspruchs 1 angegeben.

Bei dem Überdachungselement umfassen die beiden Längsrahmenabschnitte jeweils einen Träger und ein U-Profil, wobei der Träger in Seitenansicht ein erstes Bogensegment bildet, wobei das U-Profil in Seitenansicht ein zweites Bogensegment bildet, wobei die Abschirmung in sich gegenüberliegenden Nuten der beiden U-Profile gehalten ist und wobei jedes U-Profil durch den zugehörigen Träger stabilisiert wird. Hierdurch lassen sich aus zwei einfach herzustellenden und einfach zu bearbeitenden Bauteilen, nämlich einem Träger und einem U-Profil, Bogensegmente mit einer sehr hohen Biegesteifigkeit herstellen, so dass mit geringem Materialeinsatz große Distanzen überbrückbar sind.

Das erfindungsgemäße Verfahren umfasst die Schritte des Ausschneidens eines in der Seitenansicht ein Bogensegment bildenden Trägers aus einem Flachmaterial, insbesondere aus einem metallischen Flachmaterial, des Biegens einer U-Profilschiene auf einen dem Träger angepassten bogenförmigen Verlauf und des Verbindens der U-Profilschiene mit dem Träger.

Hierdurch lassen sich mit minimalem Materialeinsatz Längsrahmenabschnitte herstellen, welche durch das Flachmaterial eine hohe Biegesteifigkeit aufweisen und welche dadurch, dass das erste Bogensegment ohne Biegeverfahren hergestellt wird, eine hohe Maßhaltigkeit aufweisen und auch bei Belastung gegen Verformungen unempfindlich sind.

Nicht schwimmende Überdachungen für breitere Schwimmbäder können mit Hilfe des Systems Träger und U-Profil gebaut werden. Es lassen sich Spannweiten in der Länge L über 10 Meter realisieren.

Weiteren Vorteile, die in Kombination mit dem Erfindungsgegenstand erreicht werden können:
1. Kinder können auf dem Erfindungsgegenstand krabbeln und stehen.
2. Schwimmen unter freiem Himmel ist bei geöffnetem Erfindungsgegenstand möglich.
3. Schmutz, wie Staub oder Blätter werden vom Erfindungsgegenstand abgehalten und gelangen auch beim Öffnen nicht in das Schwimmbadwasser.
4. Haustiere werden durch den Erfindungsgegenstand vom Wasser ferngehalten.
5. Der Erfindungsgegenstand ermöglicht in Verbindung mit einer Solaranlage das Schwimmen von April bis November.
6. Der Erfindungsgegenstand lässt die wärmende Sonneneinstrahlung des Wassers kostenlos heizen.
7. Der Erfindungsgegenstand schützt vor Abkühlung durch kaltes Wasser bei regnerischen Tagen
8. Der Erfindungsgegenstand verhindert Verdunstung. Dies ist der Hauptgrund für die Abkühlung des Poolwassers.
9. Der Erfindungsgegenstand kann im Hochsommer (Juli, August) vollständig entfernt und z.B. in der Garage gelagert werden.
10. Der Erfindungsgegenstand lässt sich einfach manuell öffnen und schließen, Kinder unter 8 Jahren können Der Erfindungsgegenstand nicht öffnen.
11. Schwimmen unter dem Erfindungsgegenstand ist z. B. bei Regen oder Besuch mit Kindern einfach durch öffnen eines Elementes möglich.
12. Bei geöffnetem Erfindungsgegenstand sind keine verletzungsgefährdenden Schienen am Boden. Damit sammelt sich dort kein Staub und keine Blätter an.
13. Der Erfindungsgegenstand reduziert den Bedarf an benötigten Pflegemittel (z.B. Chlor)
14. Der Erfindungsgegenstand schützt das Schwimmbad auch im Winter vor Eis und Schnee.
15. Der Erfindungsgegenstand ist vergleichsweise günstig in der Anschaffung.
16. Die Ästhetik kann nur subjektiv beurteilt werden. Der Erfindungsgegenstand ist durch seine flache Ausführung optisch durchaus ansprechend.

Weitere Einzelheiten der Erfindung werden in der Zeichnung anhand von schematisch dargestellten Ausführungsbeispielen beschreiben.

Hierbei zeigt:
- Figur 1:: eine Draufsicht auf ein Schwimmbad, welches von einem Überdachungselement überdeckt wird;
- Figur 2:: eine Seitenansicht auf die Darstellung der Figur 1 in Pfeilrichtung II;
- Figur 3:: einen Schnitte durch die Darstellung der Figur 1 entlang einer Schnittlinie III-III;
- Figur 4:: eine Draufsicht auf das aus der Figur 1 bekannte Schwimmbad, wobei dieses durch sieben weitere Überdachungselemente vollständig überdeckt ist;
- Figur 5:: eine perspektivisch verzerrte Einzelansicht des in der Figur 1 gezeigten Überdachungselements und
- Figur 6:: eine Draufsicht auf eine Platine mit einem Schnittmuster für zwölf Träger.

Die Überdachung besteht aus mehreren als Überdachungselemente ausgebildeten Elementen, die unabhängig voneinander bewegt oder geöffnet werden können. In der Figur 1 ist exemplarisch ein Überdachungselement U in der Draufsicht auf ein Schwimmbecken S dargestellt. Figur 2 stellt die Seitenansicht auf die Darstellung der Figur 1 in Pfeilrichtung II dar. Die Figur 3 stellt den Schnitt III-III aus der Figur 1 dar.

Das Überdachungselement U besteht aus einer Abschirmung 3 aus Polycarbonat, die auf beiden Seiten über die gesamte Spannweite bzw. Länge L von zwei Längsrahmenabschnitten LRA1 und LRA2 gehalten wird, die ein tragendes System bestehend aus jeweils einem Träger 1 und einem U-Profil 2 bilden (siehe auch Figur 3). Der Träger 1 ist an das U-Profil 2 mit Aluminium Blindnieten 4 genietet. Die Abschirmung 3 liegt im U-Profil 2 und ist mit Edelstahlschrauben 5 fixiert.

Die Geometrie des Trägers 1 ist in der Lage sehr hohe Biegekräfte aufzunehmen. Abhängig von der zu überbrückenden Spannweite der Länge L muss die Höhe hT des Trägers dimensioniert werden (siehe Figur 1 und 3).

Die Verbindung des U-Profils 2 mit dem Träger 1 stellt sicher, dass die seitliche Formstabilität des Trägers 1 auf die Länge L gegeben ist und dadurch die volle Höhe des Trägers hT zur Aufnahme der bei Belastung entstehenden Biegekräfte über die volle Länge L zur Verfügung steht.

Mit dieser Lösung können Schwimmbäder mit einer Breite von mehr als 10 Meter überdacht werden.

Die Figur 2 stellt die Seitenansicht der als Überdachungselement U ausgebildeten Überdachung in der bogenförmigen Ausführung dar. Der Radius R eines unteren Bogens 12, an dessen Verlauf ein oberer Bogen 11 in seinem Verlauf angepasst ist, kann abhängig von den individuellen Anforderungen des zu überdachenden Schwimmbades S angepasst werden. Es ist ein unendlich großer Radius (ebene Form) realisierbar. Der Radius kann über die Länge L variieren. Lediglich durch die Biegbarkeit der Abschirmung 3 sind konstruktive Einschränkungen bei der Festlegung der Form zu berücksichtigen.

Die Größe in Richtung der Länge L des abzudeckenden Schwimmbades S kann über die im Rahmen der Erfindung ermöglichte hohe Spannweite von über 10 Meter variiert werden.

Die Größe in Richtung einer Breite des abzudeckenden Schwimmbades S ist durch die Verwendung von mehreren Überdachungselementen U unbegrenzt möglich. Theoretisch kann eine unendliche Anzahl Überdachungselemente aneinander gereiht werden. Figur 4 stellt eine Draufsicht auf das vollständig abgedeckte Schwimmbad S dar. Diese wird von acht Überdachungselementen überdeckt, welche sich mit äußeren Seitenflächen 13 ihrer Träger (siehe Figur 3) gegenüber liegen.

Weitere zweckmäßige Ausführungen sind durch die Variabilität der Stärke der Abschirmung 3 möglich. Die notwendigen Isolierwerte können damit spezifisch auf die zu erwartenden Umgebungstemperaturen am Einsatzort erreicht werden.

Weiterhin können andere Materialien verwendet werden. Das Polycarbonat der Abschirmung 3 kann durch andere Kunststoffe, Glas oder Tuchmaterialien ausgetauscht werden. Das Aluminium des Trägers 1 und des U-Profils 2 können durch geeignete Materialien wie z.B. Kunststoffe, andere Metalle oder Holz ausgetauscht werden.

Die Figur 5 stellt eine perspektivisch verzerrte Darstellung des Überdachungselements U dar, um dessen Aufbau, nämlich den Verlauf der beiden Längsrahmenabschnitte LRA1 und LRA2 besser zu verstehen.

Die Herstellung des tragenden Systems, bestehend aus Träger 1 und U-Profil 2 wird in folgenden Schritten realisiert (siehe auch Figur 6):
Zunächst werden die Träger 1 entsprechend der notwendigen Dimensionierung aus einer Aluminium Platine P auf einer 2 D Laserschneidanlage ausgeschnitten. Figur 6 zeigt die Draufsicht auf eine Platine P mit auf skizzierten Trägern 1 für 6 Überdachungselemente U, die jeweils aus zwei tragenden Systemen bestehen.

An die ausgeschnittenen Träger 1 wird entlang des oberen Bogens 11 das U-Profil 2 mit Nieten 4 befestigt (siehe Figur 3). Damit gibt der Träger 1 dem Überdachungselement U den bogenförmigen Dachverlauf. Das U-Profil 2 stabilisiert den Träger 1 entlang der Länge L, so dass auch bei leichten Querkräften der Träger 1 formstabil bleibt. Damit kann die volle Höhe hT die bei Belastung auftretenden Biegekräfte aufnehmen.

Grundsätzlich können diese Herstellschritte auf alle denkbaren Materialien (z.B. Kunststoffe, Holz, usw.) übertragen werden. Ebenfalls sind sämtliche Verbindungsvarianten (z.B. Schrauben, Schweißen, Löten, clipsen, usw.) abhängig von den Kundenwünschen kombinierbar.

### Bezugszeichenliste

- 1: Träger
- 2: U-Profil
- 3: Abschirmung
- 4: Niet
- 5: Edelstahlschraube
- 6: Rahmen
- 7: Querkante
- 8: Längskante
- 9: Bogensegment
- 10: Platte
- 11: oberer Bogen
- 12: unterer Bogen
- 13: äußere Seitenfläche
- 14: gebogen verlaufender Streifen
- L: Länge des Überdachungselementes (Spannweite über die Breite des Pools)
- B: Breite des Überdachungselementes
- H: Höhe des Überdachungselementes
- R: Radius des Bogens der Überdachung
- hT: Höhe des Trägers (1)
- P: Platine
- S: Schwimmbad
- U: Überdachungselement
- LRA1, LRA2: Längsrahmenabschnitt

## Patentansprüche

1. Verfahren zur Herstellung eines Längsrahmenabschnitts (LRA1, LRA2) für ein Überdachungselement (U), **gekennzeichnet durch** die Schritte:
- Ausschneiden einer in der Seitenansicht ein Bogensegment (9) bildenden Träger (1) aus einem Flachmaterial, insbesondere einem metallischen Flachmaterial,
- Biegen einer U-Profilschiene (2) auf einen dem Träger (1) angepassten bogenförmigen Verlauf und
- Verbinden der U-Profilschiene (2) mit dem Träger (1).

2. Verfahren nach Anspruch 1, **dadurch gekennzeichnet, dass** das Verbinden durch Nieten und/oder Kleben und/oder Schweißen erfolgt.

## Claims

1. Method for producing a longitudinal frame portion (LRA1, LRA2) for a roofing element (U), **characterized by** the following steps:
- cutting a support (1), which forms an arch segment (9) in side view, from a flat material, in particular a metallic flat material,
- bending a U-profile rail (2) to an arcuate shape adapted to the support (1), and
- connecting the U-profile rail (2) to the support (1) .

2. Method according to Claim 1, **characterized in that** the connection occurs by riveting and/or as bonding and/or welding.

## Revendications

1. Procédé de fabrication d'une section de cadre longitudinal (LRA1, LRA2) pour un élément de couverture (U), **caractérisé par** les étapes suivantes :
- la découpe d'un support (1) formant un segment d'arc (9) en vue latérale à partir d'un matériau plat, en particulier d'un matériau plat métallique,
- le pliage d'un rail profilé en U (2) selon une allure en forme d'arc adaptée au support (1) et
- la liaison du rail profilé en U (2) au support (1) .

2. Procédé selon la revendication 1, **caractérisé en ce que** la liaison a lieu par rivetage et/ou collage et/ou soudage.
